# EUROPÄISCHE PATENTSCHRIFT

(11) **EP 0 137 431 B1**
(45) Veröffentlichungstag und Bekanntmachung des Hinweises auf die Patenterteilung: **10.12.1986**
(21) Anmeldenummer: 84111619.7
(22) Anmeldetag: 28.09.1984
(51) Int. Cl.: B61H 13/38, B61H 1/00

(54) **Klotzbremse für Schienenfahrzeuge**
Railway vehicle block-brake
Frein à sabot pour véhicule ferroviaire

(30) Priorität: 11.10.1983 DE 3336983
(43) Veröffentlichungstag der Anmeldung: 17.04.1985
(73) Patentinhaber: KNORR-BREMSE AG, 80710 München (DE)
(72) Erfinder: Staltmeir, Josef, D-8000 München 40 (DE); Wosegien, Bernd, D-8000 München 83 (DE)

## Beschreibung

Die Erfindung bezieht sich auf eine Klotzbremse für Schienenfahrzeuge, mit einem am Fahrzeugrahmen über wenigstens ein Zwischenteil zumindest annähernd radial zur Achse eines abzubremsenden Fahrzeugrades beweglich und um eine zu dieser Achse zumindest annähernd parallele Drehachse drehbar gehaltenen Bremsklotzschuh, wobei die Drehachse Abstand zum Schwerpunkt des Bremsklotzschuhs aufweist, mit einem zwischen dem Zwischenteil und dem Bremsklotzschuh wirksamen Bremsklotzsteller, der in einem der Teile - Bremsklotzschuh oder Zwischenteil - wenigstens einen verschieblich gehaltenen Reibklotz aufweist, der federnd an eine Reibfläche des anderen Teils - Zwischenteil oder Bremsklotzschuh - angedrückt ist, wobei Relativverdrehungen zwi- _{'}schen Zwischenteil und Bremsklotzschuh um die Drehachse durch Relativverschiebungen zwischen Reibklotz und Reibfläche reibungsbehindert sind.

Eine Klotzbremse der vorstehend genannten Art ist aus der DE-C-16 05 853 bekannt. Nach dieser Druckschrift ist der einen auswechselbaren Bremsklotz aufweisende Bremsklotzschuh vermittels der Drehachse an einem als Zwischenteil anzusprechenden Pendelhebel aufgehängt, zugleich greift an der Drehachse die als Schubstange anzusprechende Kolbenstange eines Bremszylinders an, unter dessen Kraft der Bremsklotzschuh an das Fahrzeugrad anpressbar ist. Im Pendelhebel sind mit einer gemeinsamen, zur Drehachse parallelen Achse zwei Reibklötze verschieblich gelagert, zwischen welchen eine die Reibklötze auseinanderzuspreizende Feder eingespannt ist. Die Feder drückt die Reibklötze gegen bogenförmige, in zur Drehachse rechtwinklig verlaufenden Ebenen angeordnete Reibflächen am Bremsklotzschuh an. Die Drehachse durchsetzt den Bremsklotzschuh nahe seines dem Fahrzeugrad abgewandten Endes, während sich der Schwerpunkt des Bremsklotzschuhes infolge des relativ schweren Bremsklotzes nahe dem Fahrzeugrad befindet; die Schwerkraft übt damit ein ständiges Drehmoment auf den Bremsklotzschuh um die Drehachse aus, das die jeweilige Einstellung des Bremsklotzschuhes durch den Bremsklotzsteller zu stören sucht und das vom Bremsklotzsteller aufgenommen werden muss. Der Bremsklotzsteller muss daher kräftig, mit hoher Reibkraft, ausgebildet werden, trotzdem ist nicht gewährleistet, dass insbesondere bei harten, vertikalen Fahrstössen der Bremsklotzschuh nicht doch aus seiner Sollage herausgedreht wird.

Es ist Aufgabe der Erfindung, eine Klotzbremse der eingangs genannten Art derart auszubilden, dass bei einfachem Aufbau und niedrigen Herstellungs- und Wartungskosten unter Beibehalten der Vorteile des bekannten Bremsklotzstellers dieser eine gesteigerte Sicherheit gegen ungewolltes bzw. unkontrolliertes Herausdrehen des Bremsklotzschuhes aus dessen Sollage um die Drehachse bietet.

Diese Aufgabe wird nach der Erfindung dadurch gelöst, dass die Reibfläche als bei schwerkraftveranlasster Drehung des Bremsklotzschuhes um die Drehachse den Reibklotz entgegen dessen Federbelastung zurückdrückende Keilfläche ausgebildet ist. Bei einem Drehen des Bremsklotzschuhes um die Drehachse in der Drehrichtung, in welcher das durch die Schwerkraft bedingte Drehmoment wirkt, muss dann nicht nur die Reibung zwischen Reibklotz und Reibfläche überwunden werden, sondern es muss zusätzlich noch der Reibklotz entgegen seiner Federbelastung zurückgedrückt werden, wodurch sich ein zusätzlicher Drehwiderstand ergibt. Es ist ohne weiteres möglich, den Keilwinkel der Keilfläche derart zu bemessen, dass der erwähnte, zusätzliche Drehwiderstand gerade dem durch die Schwerkraft bedingten Drehmoment entspricht, dieses Drehmoment also kompensiert wird. Der Ausdruck «Keilfläche» wird im weiten Sinn verstanden, er kann sich auch auf Kurven- oder Nockenflächen beziehen.

Die Unteransprüche zeigen nach der weiteren Erfindung besonders vorteilhafte Ausgestaltungsmöglichkeiten für die Klotzbremse auf, wobei sich bei Anordnung des Bremsklotzstellers zwischen dem Bremsklotzschuh und einer Schubstange gemäss Unteranspruch 8 im gelösten Zustand der Klotzbremse ein besonders gleichmässiger Abhebehub des Bremsklotzschuhes vom Fahrzeugrad ergibt.

In der Zeichnung sind Ausführungsbeispiele für nach der Erfindung ausgebildete Klotzbremsen dargestellt, und zwar zeigt
Figur 1 schematisch den Gesamtaufbau der Klotzbremse anhand einer Bremsklotzeinheit,
Figur 2-5 unterschiedliche Ausführungsbeispiele in Teilschnittdarstellungen im vergrösserten Massstab.

In Fig. 1 ist als Klotzbremse eine Bremsklotzeinheit 1 dargestellt, welche in beliebiger, bekannter Weise an einem Fahrzeugrahmen 2 gehalten ist. Die Bremsklotzeinheit 1 weist einen Pendelhebel 3 auf, der im wesentlichen vertikal verläuft und mit seinem oberen Ende eine Lagerung 4 am Gehäuse der Bremsklotzeinheit 1 und an seinem unteren Ende eine Lagerung mit einer Drehachse 5 zu einem Bremsklotzschuh 6 aufweist. Der Bremsklotzschuh 6 weist einerseits einen mit ihm einstückig verbundenen oder auswechselbar gehaltenen, üblichen, bogenförmigen Bremsklotz 7 auf, der im gelösten Zustand der Bremse mit einem Lüfthub a der Lauffläche 8 eines um eine nicht dargestellte Achse drehbaren Fahrzeugrades 9 gegenübersteht. Die Drehachse 5 befindet sich nahe des dem Fahrzeugrad 9 entfernten Endes am Bremsklotzschuh 6; an der Drehachse 5 ist zusätzlich zum Pendelhebel 3 eine Schubstange 10 angelenkt, welche sich im wesentlichen radial zum Fahrzeugrad 9 von diesem weg erstreckt und über welche in nicht dargestellter Weise von der Bremsklotzeinheit 1 ein Anlegehub und eine Anpresskraftfür den Bremsklotzschuh bzw. dessen Bremsklotz 7 an die Lauffläche 8 übertragbar ist. Bei üblichem Aufbau der Bremsklotzeinheit 1 mit einem nicht dargestellten Bremszylinder, dessen Kraft über ein ebenfalls nicht dargestelltes Übersetzungsgestänge auf eine nur angedeutete Nachstellvorrichtung 11 wirkt, kann die Schubstange 10 die Gewindespindel der Nachstellvorrichtung 11 sein.

Der Bremsklotzschuh 6 ist doppelwangig ausgebildet, d.h., er besitzt zwei in Richtung der zur Achse des Fahrzeugrades 9 parallelen Drehachse 5 versetzte Wangen 12, wie aus Fig. 2 ersichtlich. Zwischen die Wangen 12 greifen gemäss Fig. 1 der Pendelhebel 3 und die Schubstange 10 ein und sind dort an der Drehachse 5 gelagert. Die Schubstange 10 weist unterhalb der Drehachse 5 einen vertikal abwärts ragenden Fortsatz 13 auf, der nahe seines unteren Endes beidseitig Reibflächen 14 trägt, an welche in den Wangen 12 gelagerte Reibelemente 15 anpressbar sind.

Die einen Schnitt gemäss der strichpunktierten Linie I-I in Fig. 1 in vergrössertem Massstab darstellende Fig. 2 zeigt den Bremsklotzschuh 6 bei abgenommenem bzw. weggelassenem Bremsklotz 7; eine übliche Federzungenhalterung für den Bremsklotz 7 ist unter der Bezugszahl 16 dargestellt. Die beidseitig den Fortsatz 13 gemäss Fig. 2 mit Abstand übergreifenden Wangen 12 weisen zueinander gleichachsige und zur Drehachse 5 parallel verlaufende Durchbohrungen auf, in welche im wesentlichen topfartige Reibelementhalterungen 17 fest eingeschraubt sind. In jeder Reibelementhalterung 17 befindet sich eine vorzugsweise als Tellerfeder ausgebildete Feder 18, welche über eine Zwischenplatte 19 einen Reibklotz 20 in Andrückrichtung an eine der Reibflächen 14 des Fortsatzes 13 belastet. Die Zwischenplatten 19 und Reibklötze 20 sind zueinander gleichachsig in den Reibelementhalterungen 17 verschieblich gelagert. Der Fortsatz 13 ist im Bereich der Reibelemente 13 keilartig ausgebildet, derart, dass die Reibflächen 14 in Entfernungsrichtung vom Fahrzeugrad 9 divergierende Keilflächen bilden, welche, bezogen auf eine zur Achse der Reibelemente 15 und damit auch zur Drehachse 5 bzw. Achse des Fahrzeugrades 9 senkrechte Spiegelebene 21, jeweils unter dem Winkel a verlaufen; die Reibflächen 14 begrenzen somit einen Keil mit dem Keilwinkel 2a.

Am Bremsklotzschuh 6 stellt der Bremsklotz 7 ein besonders schweres Bauelement dar, es ist daher gemäss Fig. 1 offensichtlich, dass sich der Schwerpunkt S des Bremsklotzschuhes 6 näher am Fahrzeugrad 9 befindet als die Drehachse 5 und der Bremsklotzschuh 6 somit unter dem Einfluss der Schwerkraft ein ständig wirksames Drehmoment in Aufsicht gemäss Fig. 1 entgegen dem Uhrzeigersinn wirkend erfährt. Bei Drehung des Bremsklotzschuhes 6 unter diesem Drehmoment erfahren die Reibelemente 15 eine gemäss Schnittbild nach Fig. 2 nach rechts gerichtete Verschiebung relativ zum ortsfest gehaltenen Fortsatz 13, wodurch die Reibklötze 20 auf den von den Reibflächen 15 gebildeten Keil auflaufen und entgegen den Kräften der Federn 18 zurückgedrückt werden. Bei dieser Verschiebung muss also nicht nur die zwischen den Reibklötzen 20 und den Reibflächen 14 wirksame, den Federkräften proportionale Reibung überwunden werden, sondern es müssen zusätzlich noch die Federn 18 komprimiert werden, wodurch sich ein erhöhter Bewegungswiderstand ergibt. Die Winkel a werden zweckmässig derart gewählt, dass der durch das Zurückdrücken der Reibklötze 20 und Komprimieren der Federn 18 bedingte Anteil des Bewegungswiderstandes gerade dem durch die Schwerkraft auf den Bremsklotzschuh 6 ausgeübten Drehmoment das Gleichgewicht hält, das Drehmoment somit kompensiert wird. Der Bremsklotzschuh 6 ist dann in beiden Drehrichtungen im wesentlichen lediglich entgegen der Reibhemmung drehbar, welche die Reibklötze 20 auf den Reibflächen 14 durch Reibschluss erfahren, der Drehbewegung stehen daher in beiden Drehrichtungen im wesentlichen die gleichen Bewegungswiderstände entgegen.

Die Justierung des Bremsklotzschuhes 6 relativ zur Lauffläche 8 des Fahrzeugrades 9 erfolgt während Bremsungen, während welchen der Bremsklotz 7 möglichst über seine ganze dem Fahrzeugrad 9 zugewandte Fläche satt an die Lauffläche 8 angepresst wird. Beim nachfolgenden Lösen der Bremse nimmt die sich gemäss Fig. 1 nach rechts verschiebende Schubstange 10 den Bremsklotzschuh 6 mit, wobei er durch Reibschluss der Reibklötze 20 an den Reibflächen 14 in seiner jeweiligen Drehlage festgehalten wird und sich somit ein gleichmässiges Abheben des Bremsklotzes 7 um den Lüfthub a von der Lauffläche 8 ergibt.

Bei der Ausführung nach Fig. 2 sind die beiden Reibelemente 15 gleichachsig angeordnet, dies bedingt, dass die den Reibflächen 14 zugewandten Stirnflächen 22 der Reibklötze 20 unter dem Winkel a geneigt zu einer gemeinsamen Achse 23 der Reibelemente 15 verlaufen. Die Reibklötze 20 müssen sich daher in einer bestimmten Drehlage um die Achse 23 in den Reibelementen 15 befinden. Bei der Ausführung nach Fig. 3 ist dies nicht der Fall, hier können sich die Reibklötze 20 in beliebigen Drehlagen um die Achsen 23 der Reibelemente 15 befinden.

Bei der Anordnung nach Fig. 3 sind die Reibelemente 15 nicht gleichachsig, sondern zueinander geneigt angeordnet, derart, dass sich die beiden Achsen 23 der Reibelemente 15 etwa in der Spiegelebene 21 schneiden; jede Reibachse 23 steht dabei senkrecht auf der ihrem Reibelement 15 zugeordneten Reibfläche 14. Die Reibklötze 20 weisen hierbei auch seitens der Reibflächen 14 Stirnflächen 22 auf, welche senkrecht zur jeweiligen Achse 23 verlaufen. Im übrigen entspricht die Ausführung nach Fig. 3 derjenigen nach Fig. 2 und braucht daher nicht weiter beschrieben zu werden. Die Reibklötze 20 können hierbei eine beliebige Drehlage um die Achse 23 in den Reibelementen 15 einnehmen.

Insbesondere bei gleichachsiger Anordnung der Reibklötze 20 ist es zum Vermindern des Bauaufwandes auch möglich, beiden Reibklötzen 20 nur eine gemeinsame Feder 24 zuzuordnen, welche die beiden Reibklötze 20 auseinanderzuspreizen versucht und dabei gegen die Reibflächen 14 andrückt. Gemäss Fig. 4 sind die einander zugewandten Flächen der beiden Wangen 12 als in Entfernungsrichtung vom Fahrzeugrad 9 divergierende Reibflächen 14 ausgebildet. Die Feder 24 und die beiden diese unter Vorspannung zwischen sich einschliessenden Reibklötze 20 sind in einer innenzylindrischen Führung 25 verschieblich gelagert, die Führung 25 befindet sich am Fortsatz 13. Die Achse 23 der Führung 25, der Reibklötze 20 und der Feder 24 verläuft etwa parallel zur Drehachse 5. Im übrigen entspricht der Aufbau der Anordnung nach Fig. 4 im wesentlichen denjenigen nach Fig. 2, so dass er nicht weiter beschrieben werden muss. Die Funktionsweise der Anordnung nach Fig. 4 entspricht ebenfalls weitgehend derjenigen der Anordnung nach Fig. 2, so dass sich weitere Ausführungen hierzu erübrigen.

Bei der Klotzbremse nach Fig. 5 weist die Schubstange 10 im Bereich der Drehachse 5 einen abwärtsragenden Fortsatz 26 und einen aufwärtsragenden Fortsatz 27 auf. Der Fortsatz 26 endet mit einer zylindrischen Reibfläche 28 und der Fortsatz 27 mit einer ebenfalls zylindrischen Reibfläche 29. Die zur Drehachse 5 parallel verlaufenden Zylinderachsen 30 bzw. 31 der beiden Reibflächen 28 und 29 schneiden kleine Kreisbogen um die Drehachse 5 an denjenigen Stellen, an welchen die Achsen 23 der beiden Reibelemente 15 die Kreisbogen tangieren; im Ausführungsbeispiel nach Fig. 5 weisen die beiden Kreisbogen gleichen Durchmesser auf und bilden somit einen Kreis 33. Die Zylinderachse 30 verläuft dabei entfernter, die Zylinderachse 31 näher zum Fahrzeugrad 9 als die Drehachse 5. Bei abweichender, vereinfachter Ausführung ist es auch möglich, die Zylinderachsen 30 und 31 beiderseits der Drehachse 5 in einer Ebene mit letzterer und damit auch in einer Ebene mit der Längsachse 32 der Schubstange 10 anzuordnen. Die beiden Reibelemente 15 sind im Prinzip ähnlich den Reibelementen nach Fig. 2 ausgebildet, lediglich die Zwischenplatten 19 weisen zugleich Führungshülsen für die Federn 18 und Halterungsabschnitte für die Reibklötze 20 auf. Die beiden Reibelemente 15 sind gemäss Fig. 5 oberhalb und unterhalb der Drehachse 5 im Bremsklotzschuh 6 angeordnet, derart, dass ihre Achsen 23 nur leicht geneigt zur Vertikalen verlaufen und dass die Reibklötze 20 an die Reibflächen 28 und 29 anpressbar sind. Aus diesem Aufbau ergibt sich eine Keilwirkung der Reibflächen 28 und 29 bei Drehung des Bremsklotzschuhes 6 gemäss Fig. 5 im Uhrzeigersinn, wodurch bei einer derartigen Drehung die Reibklötze 20 entgegen ihrer Federbelastung zurückgedrückt werden. Durch entsprechende Dimensionierungen ist auch bei diesem Ausführungsbeispiel eine Kompensation des infolge der Schwerkraft auf den Bremsklotzschuh 6 einwirkenden Drehmomentes möglich.

Je nach den Reibverhältnissen der Reibklötze 20 in ihren Führungen können bei allen vorstehend beschriebenen Anordnungen Hysteresen hinsichtlich der zur Drehung des Bremsklotzschuhes 6 in der einen bzw. anderen Drehrichtung erforderlichen Drehmomente auftreten, diese Hysteresen sind jedoch nicht weiter störend.

In Abänderung zu den vorstehend beschriebenen Ausführungsbeispielen, bei welchen die Reibflächen 14 bzw. 28 und 29 jeweils Doppelkeile bilden, ist es auch möglich, anstelle der jeweils beiden Reibelemente 15 und beiden Reibflächen 14 bzw. 28 und 29 jeweils nur ein Reibelement 15 und eine Reibfläche 14 bzw. 28 oder 29 vorzusehen. Der Reibwinkel a bzw. der Durchmesser des Kreises 33, also die Keilsteigung, wird dann zweckmässig steiler als bei den vorstehend beschriebenen Ausführungsbeispielen gewählt.

In den vorstehend beschriebenen Ausführungsbeispielen sind die die Reibklötze 20 und die Reibflächen 14, 28, 29 umfassenden Bremsklotzsteller am Bremsklotzschuh 6 und an mit der Schubstange 10 fest verbundene Teile verteilt angeordnet. Selbstverständlich ist es möglich, anstelle der letzteren Teile auch den Pendelhebel 3 vorzusehen, derart, dass die Bremsklotzsteller zwischen dem Bremsklotzschuh 6 und dem Pendelhebel 3 wirken. Bei dieser Ausführungsform ergibt sich allerdings beim Bremsenlösen kein ganz gleichmässiges Abheben des Bremsklotzschuhes von der Lauffläche 8, da sich der Bremsklotzschuh während des Bremslösevorganges mit dem Pendelhebel 3 um dessen obere Lagerung 4 dreht.

Kurzbeschreibung:
Bei einer Klotzbremse mit Bremsklotzsteller, der durch Reibschluss zwischen Reibklötzen 20 und Reibflächen 14 den Bremsklotzschuh in einer bestimmten Drehlage um seine Drehachse 5 hält, sind die Reibflächen 14 als Keilflächen ausgebildet, derart, dass bei Drehung des Bremsklotzschuhes 5 unter dem Schwerkrafteinfluss die Reibklötze 20 entgegen ihrer Federbelastung 18 durch die Reibflächen 14 zurückgedrückt werden müssen. Hierdurch ist eine Kompensation des durch die Schwerkraft auf den Bremsklotzschuh 6 ausgeübten Drehmomentes möglich.

## Patentansprüche

1. Klotzbremse für Schienenfahrzeuge, mit einem am Fahrzeugrahmen (2) über wenigstens ein Zwischenteil (3, 10) zumindest annähernd radial zur Achse eines abzubremsenden Fahrzeugrades (9) beweglich und um eine zu dieser Achsezurnindest annähernd parallele Drehachse (5) drehbar gehaltenen Bremsklotzschuh (6), wobei die Drehachse (5) Abstand zum Schwerpunkt (S) des Bremsklotzschuhs (6) aufweist, mit einem zwischen dem Zwischenteil (3, 10) und dem Bremsklotzschuh (6) wirksamen Bremsklotzsteller, der in einem der Teile - Bremsklotzschuh (6) oder Zwischenteil (3, 10) - wenigstens einen verschieblich gehaltenen Reibklotz (20) aufweist, der federnd an eine Reibfläche (14, 28, 29) des anderen Teils - Zwischenteil (3,10) oder Bremsklotzschuh (6) - angedrückt ist, wobei Relativverdrehungen zwischen Zwischenteil (3, 10) und Bremsklotzschuh (6) um die Drehachse (5) durch Relativverschiebungen zwischen Reibklotz (20) und Reibfläche (14, 28, 29) reibungsbehindert sind, dadurch gekennzeichnet, dass die Reibfläche (14,28,29), bei schwerkraftveranlasster Drehung des Bremsklotzschuhs (6) um die Drehachse (5), als den Reibklotz (20) entgegen dessen Federbelastung (18, 24) zurückdrückende Keilfläche ausgebildet ist.

2. Klotzbremse nach Anspruch 1, mit zwei wenigstens annähernd spiegelbildlich zu einer die Drehachse (15) wenigstens annähernd beinhaltenden oder senkrecht schneidenden Spiegelebene (21) angeordneten Reibklötzen (20) und Reibflächen (14), dadurch gekennzeichnet, dass die Reibflächen (14) einen Doppelkeil bilden.

3. Klotzbremse nach Anspruch 2, dadurch gekennzeichnet, dass die beiden Reibklötze (20) und deren Belastungsfedern (18) wie an sich bekannt gleichachsig angeordnet sind und dass die den Reibungsflächen (14) zugewandten Stirnflächen (22) der Reibklötze (20) um den Keilwinkel (a) der Keilflächen (14) geneigt zu einer die gemeinsame Achse (23) der Reibklötze (20) senkrecht schneidenden Ebene (21) verlaufen (Fig. 2).

4. Klotzbremse nach Anspruch 3, dadurch gekennzeichnet, dass, wie an sich bekannt, die beiden Reibklötze (20) durch eine zwischen diesen eingespannte Feder (24) in Auseinanderspreizrichtung belastet sind (Fig. 4).

5. Klotzbremse nach Anspruch 2, dadurch gekennzeichnet, dass die Achse (23) jedes Reibklotzes (20) und der diesem zugeordneten Feder (18) rechtwinklig zur diesem Reibklotz (20) zugeordneten Reibfläche (14) verläuft (Fig. 3).

6. Klotzbremse nach einem oder mehreren der vorstehenden Ansprüche, dadurch gekennzeichnet, dass die Reibfläche(n) (28,29) als bogenartige Kurvenfläche(n) um die Drehachse (5) ausgebildet ist (sind) (Fig. 5).

7. Klotzbremse nach Anspruch 6, dadurch gekennzeichnet, dass die Reibfläche(n) (28, 29) als Zylinderfläche(n) um zur Drehachse (5) im wesentlichen in Radialrichtung zur Achse des Fahrzeugrades (9) versetzte Zylinderachse(n) (30,31) ausgebildet ist (sind) (Fig. 5).

8. Klotzbremse nach einem oder mehreren der vorstehenden Ansprüche, insbesondere Klotzbremseinheit, wobei der Bremsklotzschuh (6) vermittels einer im wesentlichen radial zur Achse des Fahrzeugrades längsverschieblichen Schubstange (10) an das Fahrzeugrad (9) andrückbar und gegebenenfalls mittels eines im wesentlichen senkrecht zur Schubstange (10) verlaufenden Pendelhebels (3) geführt ist, dadurch gekennzeichnet, dass das Teile des Bremsklotzstellers aufweisende Zwischenteil die Schubstange (10) ist.

9. Klotzbremse nach einem oder mehreren der vorstehenden Ansprüche, dadurch gekennzeichnet, dass wie an sich bekannt das Zwischenteil, gegebenenfalls die Schubstange (10), die Reibfläche(n) (14, 28, 29) aufweist.

## Claims

1. Shoe brake for rail vehicles, having a brake shoe (6) on the vehicle frame (2) movable over at least an intermediate part (3, 10) at least approximately radially to the axis of a vehicle wheel (9) to be braked, and rotatably held round an axis of rotation (5) at least approximately parallel to this axis, wherein the axis of rotation (5) has a spacing to the centre of gravity (S) of the brake shoe (6), having a brake shoe positioner effective between the intermediate part (3, 10) and the brake shoe (6), which positioner has, in one of the parts-brake shoe (6) or intermediate part (3,10) -at least one movably held friction surface (14,28, 29) of the other part - intermediate part (3, 10) or brake shoe (6) - whereby relative torsions between the intermediate part (3, 10) and the brake shoe (6) round the axis of rotation (5) are prevented from friction by relative displacements between the friction block (20) and the friction surface (14, 28, 29), characterised in that the friction surface (14, 28, 29), in the case of rotation of the brake shoe (6) round the axis of rotation (5) due to gravitational force, is constructed as a wedge surface pressing back the friction block (20) against its spring loading (18, 24).

2. Shoe brake according to claim 1, having two friction blocks (20) and friction surfaces (14) arranged at least approximately in mirror-image fashion to a mirror plane (21 ) at least approximately comprising or perpendicularly intersecting the axis of rotation (15), characterised in that the friction surfaces (14) form a double wedge.

3. Shoe block according to claim 2, characterised in that the two friction locks (20) and their load springs (18) are arranged on the same axis in known manner and in that the front faces (22) of the friction blocks (20) facing the friction surfaces (14) extend, inclined atthe wedge angle (α) of the wedge surfaces (14), to a plane (21) perpendicularly intersecting the common axis (23) of the friction blocks (20) (Fig. 2).

4. Shoe brake according to claim 3, characterised in that as is known the two friction blocks (20) are loaded in the spread-apart direction by a spring (24) clamped between these (Fig. 4).

5. Shoe brake according to claim 2, characterised in that the axis (23) of each friction block (20) and of the spring (18) associated with this extends at right angles to the friction surface (14) associated with this friction block (20) (Fig. 3).

6. Shoe brake according to one or several of the preceding claims, characterised in that the friction surface(s) (28, 29) is (are) constructed as (an) arcuate curved surface(s) round the axis of rotation (5) (Fig. 5).

7. Shoe brake according to claim 6, characterised in that the friction surface(s) (28, 29) is (are) constructed as (a) cylinder surface(s) around (a) cylinder axis (axes) (30,31) displaced with respect to the axis of rotation (5) substantially in the radial direction to the axis of the vehicle wheel (9) (Fig. 5).

8. Shoe brake according to one or several of the preceding claims, in particular a shoe brake unit, wherein the brake shoe (6) can be pressed, by means of a connecting rod (10) longitudinally displaceable substantially radially to the axis of the vehicle wheel, against the vehicle wheel (9), and if need be is guided by means of a pendulum lever (3) extending substantially perpendicularly to the connecting rod (10), characterised in that the intermediate part having parts of the brake shoe positioner is the connecting rod (10).

9. Shoe brake according to one or several of the preceding claims, characterised in that as is known the intermediate part, if need be the connecting rod (10), has the friction surface(s) (14, 28, 29).

## Revendications

1. Frein à sabot pour des véhicules sur rails, avec une semelle de sabot de frein (6) mobile, par l'intermédiaire d'au moins une partie intermédiaire (3,10), dans le sens au moins radial par rapport à l'axe d'une roue de véhicule (9) à freiner, et articulé sur un axe de rotation (5) au moins approximativement parallèle audit axe de roue de véhicule à freiner, l'axe de rotation (5) étant situé à distance du centre de gravité (S) de la semelle de sabot de frein (6), avec un dispositif de réglage du sabot de frein agissant entre la partie intermédiaire (3, 10) et la semelle de sabot de frein (6) et présentant dans l'une des parties-semelle de sabot de frein (6) ou partie intermédiaire (3,10) -au moins un sabot de friction (20) monté à déplacements et qui est appliqué élastiquement contre une surface de friction (14,28,29) de l'autre partie - partie intermédiaire (3,10) ou semelle de sabot de frein (6) -, les rotations relatives entre la partie intermédiaire (3, 10) et la semelle de sabot de frein (6) autour de l'axe de rotation (5) étant gênées en friction par des déplacements relatifs entre le sabot de friction (20) et la surface de friction (14, 28, 29), caractérisé par le fait que la surface de friction (14, 28, 29) est réalisée sous la forme d'une surface cunéiforme refoulant le sabot de friction (20) à l'encontre de sa charge élastique (18, 24), dans le cas d'une rotation, due à la gravité, de la semelle de sabot de frein (6) autour de l'axe de rotation (5).

2. Frein à sabot selon la revendication 1, avec deux sabots de friction (20) disposés à peu près symétriquement par rapport à un plan de symétrie (21) contenant au moins approximativement l'axe de rotation (15) ou le coupant perpendiculairement et avec des surfaces de friction (14), caractérisé par le fait que les surfaces de friction (14) forment un double coin.

3. Frein à sabot selon la revendication 2, caractérisé par le fait que les deux sabots de friction (20) et leurs ressorts de charge (18) sont agencés, de manière connue, coaxialement, et que les surfaces frontales (22) des sabots de friction (20) et qui sont tournées du côté des surfaces de friction (14), sont inclinées de l'angle de coin (a) des surfaces cunéiformes (14) par rapport à un plan (21) qui coupe perpendiculairement l'axe (23) des sabots de friction (20) (figure 2).

4. Frein à sabot selon la revendication 3, caractérisé par le fait que, de manière connue, les deux sabots de friction (20) sont chargés dans le sens de leur écartement par un ressort (24) qui est armé entre eux (figure 4).

5. Frein à sabot selon la revendication 2, caractérisé par le fait que l'axe (23) de chaque sabot de friction (20) et le ressort (18) qui est associé à ce dernier, s'étend suivant un angle droit par rapport à la surface de friction (14) qui est associé audit sabot de friction (20) (figure 3).

6. Frein à sabot selon une ou plusieurs des revendications précédentes, caractérisé par le fait que la ou les surfaces de friction (28, 29) est ou sont réalisées sous la forme d'une ou de deux surfaces en forme d'arc de cercle autour de l'axe de rotation (5) (figure 5).

7. Frein à sabot selon la revendication 6, caractérisé par le fait que la ou les surfaces de friction (28, 29) est ou sont réalisées sous la forme d'une ou de deux surfaces cylindriques autour d'un ou d'axes de cylindre (30, 31 ) décalé ou décalées par rapport à l'axe de rotation (5), sensiblement en direction radiale vers l'axe de la roue du véhicule (9) (figure 5).

8. Frein à sabot selon une ou plusieurs des revendications précédentes, en particulier unité de frein à sabot, du type dans laquelle la semelle de sabot de frein (6) est susceptible d'être pressée contre la roue de véhicule (9) à l'aide d'une tige de poussée (10) qui est déplaçable longitudinalement, sensiblement en direction radiale par rapport à l'axe de la roue du véhicule, et qui est éventuellement guidée à l'aide d'un balancier (3) qui s'étend sensiblement selon une direction perpendiculaire à la tige de poussée (10), caractérisé par le fait que la partie intermédiaire qui comporte des parties du dispositif de réglage du sabot de frein, est la tige de poussée (10).

9. Frein à sabot selon une ou plusieurs des revendications précédentes, caractérisé par le fait que, de manière connue, la partie intermédiaire, éventuellement la tige de poussée (10) comporte la ou les surfaces de friction (14, 28, 29).
